# EUROPÄISCHE PATENTSCHRIFT

(11) **EP 2 666 942 B1**
(45) Veröffentlichungstag und Bekanntmachung des Hinweises auf die Patenterteilung: **23.01.2019**
(21) Anmeldenummer: 13166619.0
(22) Anmeldetag: 06.05.2013
(51) Int. Cl.: E05C 7/04, E05B 13/00, E05B 17/20

(54) **TREIBSTANGENBESCHLAG EINES NEBENFLÜGELS VON ZWEIFLÜGELIGEN FENSTERN ODER TÜREN**
CONNECTING ROD FITTING OF A SIDE LEAF OF TWO-LEAFED WINDOWS OR DOORS
FERRURE DE BIELLE D'UN BATTANT DE FENÊTRES OU DE PORTES À DEUX BATTANTS

(30) Priorität: 25.05.2012 DE 102012208843
(43) Veröffentlichungstag der Anmeldung: 27.11.2013
(73) Patentinhaber: Aug. Winkhaus GmbH & Co. KG, 48291 Telgte (DE)
(72) Erfinder: Niehues, Stefan, 48231 Warendorf (DE); Thesing, Jochen, 48683 Ahaus (DE)

(56) Entgegenhaltungen:
- EP-A1- 1 335 089
- DE-A1- 19 831 142
- DE-A1-102005 009 733
- DE-U1- 20 213 937
- US-A- 3 556 573
- US-A- 4 315 647

## Beschreibung

Die Erfindung betrifft einen Treibstangenbeschlag eines Nebenflügels von zweiflügeligen Fenstern oder Türen ohne Mittelpfosten mit einem Bedienhebel zur Ansteuerung des Treibstangenbeschlages, wobei der Bedienhebel bei geschlossenem Fenster oder bei geschlossener Tür unzugänglich in einem Spalt zwischen dem Nebenflügel und einem Hauptflügel angeordnet ist, der Bedienhebel bei geschlossenem Fenster oder bei geschlossener Tür von einer Abdeckung verdeckt ist und dass die Abdeckung bei geöffnetem Fenster oder bei geöffneter Tür zur Ermöglichung des Zugriffs auf den Bedienhebel entfernbar ist.

Aus der DE 10 2005 009 733 A1 ist ein solcher Treibstangenbeschlag bekannt. Hierbei ist die Bedienung für den ersten Flügel über eine, im geschlossenen Zustand verdeckt liegende, Hebelkonstruktion aus Zwischen- und Bedienhebel umgesetzt. Beide Hebel werden im geschlossenen Zustand von einem, schwenkbar an der Hebelkonstruktion gelagerten, Sicherungselement abgedeckt. Dieses muss vor Bedienung der eigentlichen Hebelkonstruktion in die Freigabestellung verlagert werden. Hierzu wird das Sicherungselement quer zur Betätigungsrichtung des Betätigungshebels verlagert. Anschließend lässt sich die Hebelkonstruktion und somit der erste Flügel bedienen.

Ein solcher Treibstangenbeschlag ist beispielsweise weiterhin aus der EP 1 790 804 B1 bekannt. Bei diesem Treibstangenbeschlag liegt der Bedienhebel in einer Mulde einer Stulpschiene. Das freie Ende des Bedienhebels wird von einem Schenkel einer Wippe hintergriffen. Zum Betätigen wird der Bedienhebel nach einem Druck auf den zweiten Schenkel angehoben. Der Bedienhebel kann nun verschwenkt werden, um die Verschlüsse des Nebenflügels anzusteuern. Die Anordnung des Bedienhebels in dem Spalt zwischen Nebenflügel und Hauptflügel führt dazu, dass der Bedienhebel erst nach Öffnung des Hauptflügels zugänglich ist.

Bei einer unberechtigten Entriegelung des Fensters oder der Tür wird jedoch häufig versucht, den Spalt zwischen Nebenflügel und Hauptflügel zu vergrößern und mittels eines Manipulationswerkzeuges den Bedienhebel auszulenken. In der Folge können die Verschlüsse des Nebenflügels gelöst und das Fenster oder die Tür geöffnet werden.

Der Erfindung liegt das Problem zugrunde, einen Treibstangenbeschlag der eingangs genannten Art so zu gestalten, dass die Betätigung des Bedienhebels bei einem Versuch der unberechtigten Entriegelung des Fensters oder der Tür stark erschwert wird.

Dieses Problem wird erfindungsgemäß dadurch gelöst, dass die Abdeckung über eine Schwenkachse an einem an dem Nebenflügel zu befestigenden Rahmen gelagert ist und wenn die Schwenkachse quer zur Bewegungsrichtung des Bedienhebels angeordnet ist. Hierdurch steht die Abdeckung der Betätigung des Bedienhebels auch dann im Wege, wenn der Spalt zwischen Nebenflügel und Hauptflügel durch Aufhebeln vergrößert wird.

Durch diese Gestaltung wird der direkte Zugriff auf den Bedienhebel von der Abdeckung verhindert. Daher kann auch bei einem durch Aufhebeln vergrößerten Spalt der Bedienhebel nicht direkt betätigt werden. Damit werden die Ansteuerung der Verschlüsse des Nebenflügels und damit die unberechtigte Entriegelung des Fensters oder der Tür stark erschwert.

Der Bedienhebel ist gemäß einer anderen vorteilhaften Weiterbildung der Erfindung auch bei durch Aufhebeln der Flügel vergrößertem Spalt von der Abdeckung verdeckt, wenn die Schwenkachse der Abdeckung im Rahmen parallel zum Treibstangenbeschlag und näher an einer vorgesehenen Außenseite des Fensters oder der Tür angeordnet ist als der Bedienhebel. Hierdurch lässt sich die Abdeckung nur in Richtung einer festgelegten Außenseite des Fensters oder der Tür verschwenken. Anschließend ist der Bedienhebel von der festgelegten Innenseite des Fensters oder der Tür zugänglich. Da ein Aufhebelversuch in der Regel von der Außenseite des Fensters oder der Tür erfolgt, verhindert die von dem Bedienhebel weg geschwenkte Abdeckung den Zugriff auf den Bedienhebel. Dies erschwert auch bei in einer Kippstellung oder Spaltlüftungsstellung befindlichem Hauptflügel den Zugriff auf den Bedienhebel. Damit trägt diese Gestaltung zur weiteren Erhöhung der Sicherheit gegen ein Aufhebeln bei.

Im aufgeklappten Zustand der Abdeckung ist der Bedienhebel gemäß einer anderen vorteilhaften Weiterbildung der Erfindung besonders komfortabel zugänglich, wenn die Schwenkachse seitlich neben einer Stulpschiene des Treibstangenbeschlages angeordnet ist.

Die Abdeckung lässt sich gemäß einer anderen vorteilhaften Weiterbildung der Erfindung bei vorhandenen Fenstern oder Türen einfach nachrüsten, wenn der Rahmen Schrauböffnungen zur Verschraubung mit dem Nebenflügel hat. Vorzugsweise sind die Schrauböffnungen in einem Bereich seitlich neben der Stulpschiene des Treibstangenbeschlages angeordnet.

Ein seitliches Umgehen der Abdeckung lässt sich gemäß einer anderen vorteilhaften Weiterbildung der Erfindung zuverlässig vermeiden, wenn der Rahmen die Abdeckung in einer Draufsicht auf die Abdeckung im über dem Bedienhebel liegenden Zustand U-förmig umgreift. Durch diese Gestaltung ist der Bedienhebel besonders zuverlässig vor einer unberechtigten Manipulation im geschlossenen Zustand des Fensters oder der Tür geschützt.

Zur weiteren Erschwerung der Manipulation am Bedienhebel trägt es gemäß einer anderen vorteilhaften Weiterbildung der Erfindung bei, wenn die Abdeckung ein Schloss zu ihrer Verriegelung in dem Rahmen hat.

Fehlfunktionen der Abdeckung lassen sich gemäß einer anderen vorteilhaften Weiterbildung der Erfindung zuverlässig vermeiden, wenn die Abdeckung in dem Rahmen mittels eines Rastmittels oder einer Magnethalterung gehalten ist. Durch diese Gestaltung lässt sich die Abdeckung nur gegen einen Widerstand der Rastverbindung oder der Magnethalterung von dem Rahmen entfernen.

Fertigungstechnisch besonders vorteilhaft ist es, wenn der Rahmen und die Abdeckung aus Zinkdruckguss gefertigt sind.

Zur Vereinfachung der Bedienung der Abdeckung trägt es gemäß einer anderen vorteilhaften Weiterbildung der Erfindung bei, wenn die Abdeckung an ihrer der Schwenkachse abgewandten Seite eine Griffausnehmung hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein zweiflügeliges Fenster mit einem erfindungsgemäßen Treibstangenbeschlag,
- Fig. 2a, 2b: vergrößert einen einen Bedienhebel aufweisenden Teilbereich des erfindungsgemäßen Treibstangenbeschlages aus Figur 1 in verschiedenen Stellungen einer Abdeckung,
- Fig. 3: eine weitere Ausführungsform des Treibstangenbeschlages aus Figur 1.

Figur 1 zeigt ein zweiflügeliges Fenster ohne Mittelpfosten mit einem gemeinsamen Fensterrahmen 1 für einen Hauptflügel 2 und einen Nebenflügel 3. Der Hauptflügel 2 hat eine von der festgelegten Innenseite des Fensters zugängliche Handhabe 4 zum Antrieb von nicht dargestellten Verschlüssen des Hauptflügels 2. Der Nebenflügel 3 hat einen Treibstangenbeschlag 5 zur Verriegelung des Nebenflügels 3 im Fensterrahmen 1 mittels eines Bedienhebels 6. Der Bedienhebel 6 ist in einem Spalt zwischen Nebenflügel 3 und Hauptflügel 2 angeordnet und damit erst zugänglich, wenn der Hauptflügel 2 über die Handhabe 4 entriegelt und von dem Fensterrahmen 1 weg geschwenkt ist. Hauptflügel 2 und Nebenflügel 3 sind über Lagerungen 7, 8 an dem Fensterrahmen 1 gelagert.

Die Figuren 2a und 2b zeigen vergrößert einen Teilbereich des Treibstangenbeschlages 5 des Nebenflügels 3 mit dem Bedienhebel 6. Der Bedienhebel 6 ist unter einer Abdeckung 9 angeordnet, welche in der Figur 2a aufgeklappt dargestellt ist. Ein Rahmen 10 ist auf dem Nebenflügel 3 verschraubt und lagert eine Schwenkachse 11 der Abdeckung 9. Um die Schwenkachse 11 lässt sich die Abdeckung 9 schwenken, so dass in der in Figur 2a dargestellten Stellung der Bedienhebel 6 zugänglich ist und in der in Figur 2b dargestellten Stellung verdeckt ist. Die Schwenkachse 11 ist von dem Bedienhebel 6 aus gesehen nahe der festgelegten Außenseite des Fensters angeordnet. Hierdurch ist die Abdeckung 9 von der Innenseite des Fensters aufgeklappt werden. Wie Figur 2b zeigt, hat die Abdeckung 9 eine der festgelegten Innenseite des Fensters zugewandte Griffausnehmung 12.

Figur 3 zeigt eine weitere Ausführungsform des Treibstangenbeschlages 5 des Nebenflügels 3 des Fensters aus Figur 1. Wie bei der Ausführungsform nach den Figuren 2a und 2b ist eine Abdeckung 13 zur Verdeckung eines nicht dargestellten Bedienhebels um eine Schwenkachse 14 in einem Rahmen 15 gelagert. Der Rahmen 15 hat Schrauböffnungen 18 zur Verschraubung mit dem Nebenflügel 3 und überdeckt eine Stulpschiene 16 des Treibstangenbeschlages 5. Die Abdeckung 13 hat ein Schloss 17 zur Verriegelung mit dem Rahmen 15. Daher muss bei dieser Ausführungsform für einen Zugriff auf den von der Abdeckung 13 verdeckten Bedienhebel zunächst das Schloss 17 entriegelt werden.

## Patentansprüche

1. Treibstangenbeschlag (5) eines Nebenflügels (3) von zweiflügeligen Fenstern oder Türen ohne Mittelpfosten mit einem Bedienhebel (6) zur Ansteuerung des Treibstangenbeschlages (5), wobei der Bedienhebel (6) bei geschlossenem Fenster oder geschlossener Tür unzugänglich in einem Spalt zwischen dem Nebenflügel (3) und einem Hauptflügel (2) angeordnet ist, der Bedienhebel (6) bei geschlossenem Fenster oder bei geschossener Tür von einer Abdeckung (9, 13) verdeckt ist und dass die Abdeckung (9, 13) bei geöffnetem Fenster oder bei geöffneter Tür zur Ermöglichung des Zugriffs auf den Bedienhebel (6) entfernbar ist, **dadurch gekennzeichnet, dass** die Abdeckung (9, 13) über eine Schwenkachse (11, 14) an einem an dem Nebenflügel (3) zu befestigenden Rahmen (10, 15) gelagert ist und dass die Schwenkachse (11, 14) quer zur Bewegungsrichtung des Bedienhebels (6) angeordnet ist.

2. Treibstangenbeschlag nach Anspruch 1, **dadurch gekennzeichnet, dass** die Schwenkachse (11, 14) der Abdeckung (9, 13) im Rahmen (10, 15) parallel zum Treibstangenbeschlag (5) und näher an einer vorgesehenen Außenseite des Fensters oder der Tür angeordnet ist als der Bedienhebel (6) .

3. Treibstangenbeschlag nach Anspruch 1 oder 2, **dadurch gekennzeichnet, dass** die Schwenkachse (11, 14) seitlich neben einer Stulpschiene (16) des Treibstangenbeschlages (5) angeordnet ist.

4. Treibstangenbeschlag nach einem der Ansprüche 1 bis 3, **dadurch gekennzeichnet, dass** der Rahmen (10, 15) Schrauböffnungen (18) zur Verschraubung mit dem Nebenflügel (3) hat.

5. Treibstangenbeschlag nach einem der Ansprüche 1 bis 4, **dadurch gekennzeichnet, dass** der Rahmen (10, 15) die Abdeckung (9, 13) in einer Draufsicht auf die Abdeckung (9, 13) im über dem Bedienhebel (6) liegenden Zustand U-förmig umgreift.

6. Treibstangenbeschlag nach einem der Ansprüche 1 bis 5, **dadurch gekennzeichnet, dass** die Abdeckung (13) ein Schloss (17) zu ihrer Verriegelung in dem Rahmen (15) hat.

7. Treibstangenbeschlag nach einem der Ansprüche 1 bis 6, **dadurch gekennzeichnet, dass** die Abdeckung (9, 13) in dem Rahmen (10, 15) mittels eines Rastmittels oder einer Magnethalterung gehalten ist.

8. Treibstangenbeschlag nach einem der Ansprüche 1 bis 7, **dadurch gekennzeichnet, dass** der Rahmen (10, 15) und die Abdeckung (9, 13) aus Zinkdruckguss gefertigt sind.

9. Treibstangenbeschlag nach einem der Ansprüche 1 bis 8, **dadurch gekennzeichnet, dass** die Abdeckung (9, 13) an ihrer der Schwenkachse (11, 14) abgewandten Seite eine Griffausnehmung (12) hat.

## Claims

1. A drive rod fitting (5) of a side casement (3) of a two-leaf window or door without a central mullion having an operating lever (6) for driving the drive rod fitting (5), wherein the operating lever (6) is arranged when the window is closed or the door is closed in an inaccessible manner in a gap between the side casement (3) and a main casement (2), the operating lever (6) is covered when the window is closed or the door is closed by a cover (9, 13) and that when the window is opened or when the door is opened the cover (9, 13) can be removed to facilitate access to the operating lever (6), **characterized in that** the cover (9, 13) is mounted via a pivot axis (11, 14) on a frame (10, 15) to be attached to the side casement (3) and that the pivot axis is arranged transversely to the direction of movement of the operating lever (6).

2. A drive rod fitting according to Claim 1, **characterized in that** the pivot axis (11, 14) of the cover (9, 13) is arranged in the frame (10, 15) parallel to the drive rod fitting (5) and closer to a designated outer side of the window or of the door than the operating lever (6).

3. A drive rod fitting according to Claim 1 or 2, **characterized in that** the pivot axis (11, 14) is arranged laterally adjacent to a face plate (16) of the drive rod fitting (5).

4. A drive rod fitting according to any one of Claims 1 to 3, **characterized in that** the frame (10, 15) has screw openings (18) for the screw connection with the side casement (3).

5. A drive rod fitting according to any one of Clams 1 to 4, **characterized in that** the frame (10, 15) encompasses the cover (9, 13) in a U-shape in a top view of the cover (9, 13) in the state lying above the operating lever (6).

6. A drive rod fitting according to any one of Claims 1 to 5, **characterized in that** the cover (13) has a lock (17) for its locking in the frame (15).

7. A drive rod fitting according to any one of Claims 1 to 6, **characterized in that** the cover (9, 13) is held in the frame (10, 15) by means of a latching means or a magnetic holder.

8. A drive rod fitting according to any one of Claims 1 to 7, **characterized in that** the frame (10, 15) and the cover (9, 13) are made of die cast zinc.

9. A drive rod fitting according to any one of Claims 1 to 8, **characterized in that** the cover (9, 13) has a handle recess (12) on its side facing away from the pivot axis (11, 14).

## Revendications

1. Ferrure à crémone (5) d'un battant secondaire (3) de fenêtres ou de portes à doubles battants sans pilier central avec un levier de commande (6) pour la commande de la ferrure à crémone (5), le levier de commande (6) étant disposé, lorsque la fenêtre ou la porte est fermée, de manière inaccessible dans un interstice entre le battant secondaire (3) et un battant principal (2), le levier de commande (6) étant recouvert, lorsque la fenêtre ou la porte est fermée, par un couvercle (9, 13) et le couvercle (9, 13) pouvant être retiré, lorsque la fenêtre ou la porte est ouverte afin de permettre l'accès au levier de commande (6), **caractérisée en ce que** le couvercle (9, 13) est logé par l'intermédiaire d'un axe de pivotement (11, 14) sur un châssis (10, 15) à fixer sur le battant secondaire (3) et **en ce que** l'axe de pivotement (11, 14) est disposé transversalement par rapport à la direction de déplacement du levier de commande (6).

2. Ferrure à crémone selon la revendication 1, **caractérisée en ce que** l'axe de pivotement (11, 14) du couvercle (9, 13) est disposé dans le châssis (10, 15) parallèlement à la ferrure à crémone (5) et plus près d'un côté extérieur de la fenêtre ou de la porte que le levier de commande (6).

3. Ferrure à crémone selon la revendication 1 ou 2, **caractérisée en ce que** l'axe de pivotement (11, 14) est disposé sur le côté d'une têtière (16) de la ferrure à crémone (5).

4. Ferrure à crémone selon l'une des revendications 1 à 3, **caractérisée en ce que** le châssis (10, 15) comprend des ouvertures filetées (18) pour le vissage avec le battant secondaire (3).

5. Ferrure à crémone selon l'une des revendications 1 à 4, **caractérisée en ce que** le châssis (10, 15) entoure le couvercle (9, 13), en vue de dessus du couvercle (9, 13), en forme de U, lorsqu'il est situé au-dessus du levier de commande (6).6.

6. Ferrure à crémone selon l'une des revendications 1 à 5, **caractérisée en ce que** le couvercle (13) comprend une serrure (17) pour son verrouillage dans le châssis (15).

7. Ferrure à crémone selon l'une des revendications 1 à 6, **caractérisée en ce que** le couvercle (9, 13) est maintenu dans le châssis (10, 15) à l'aide d'un moyen d'encliquetage ou d'un support magnétique.

8. Ferrure à crémone selon l'une des revendications 1 à 7, **caractérisée en ce que** le châssis (10, 15) et le couvercle (9, 13) sont constitués de fonte de zinc.

9. Ferrure à crémone selon l'une des revendications 1 à 8, **caractérisée en ce que** le couvercle (9, 13) comprend, au niveau de son côté opposé à l'axe de pivotement (11, 14), un évidement de préhension (12).
